# EUROPÄISCHE PATENTSCHRIFT

(11) **EP 0 386 077 B1**
(45) Veröffentlichungstag und Bekanntmachung des Hinweises auf die Patenterteilung: **11.09.1991**
(21) Anmeldenummer: 88909761.4
(22) Anmeldetag: 28.10.1988
(51) Int. Cl.: E04B 1/70

(54) **KUNSTSTOFFELEKTRODE**
PLASTIC ELECTRODE
ELECTRODE EN MATIERE PLASTIQUE

(30) Priorität: 28.10.1987 DE 3736576
(43) Veröffentlichungstag der Anmeldung: 12.09.1990
(73) Patentinhaber: HILLEBERG, Manfred, D-8097 Zaisering (DE)
(72) Erfinder: HILLEBERG, Manfred, D-8097 Zaisering (DE)
(74) Vertreter: Flach, Dieter Rolf Paul, Dipl.-Phys.
(86) Internationale Anmeldenummer: EP8800980
(87) Internationale Veröffentlichungsnummer: WO8903918

(56) Entgegenhaltungen:
- EP-A- 0 100 845
- DE-A- 2 706 172

## Beschreibung

Die Erfindung betrifft eine Kunststoffelektrode nach dem Oberbegriff des Anspruches 1.

Kunststoffelektroden aus leitendem Kunststoff sind vom Grundsatz her bekannt (vgl. EP-A-0100845). Eine bekannte Kunststoffelektrode besteht dabei aus einem flexiblen Netz, welches im Inneren beispielsweise metallische netzartig angeordnete Fäden umfaßt, die von einer in der Mitte der bandförmigen Elektrode in Längsrichtung verlaufenden Stromzuführungsleitung mit Spannung versorgt werden.

Dieses metallische Grundnetz kann in einem Kunststoff-Tauchbad mit einem Duroplast ummantelt werden, welches aus elektrisch leitendem Kunststoff besteht. Die fadenförmigen Trägermaterialien können, mit Ausnahme der Stromzuführungsleitung, in der Mittellängsrichtung der bandförmigen Elektrode auch aus Karbonfäden bestehen, die ebenso wie die Metallfäden vorzugsweise versilbert sind.

Es hat sich aber nunmehr gezeigt, daß diese oder auch andere vorbekannte Kunststoffelektroden eine Vielzahl von Nachteilen aufweisen. Zum einen besteht das Problem, daß dann, wenn ein leitfähiger Kunststoff mit metallischen Stromzuführungen kontaktiert wird, dies zu unerwünschten Reaktionen an den Stromübergängen zwischen Metall zum Kunststoff führt, was schließlich in einer Zerstörung der Elektrode enden kann.

Ein noch bei weitem schwerwiegenderes Problem stellt allerdings die Erzeugung homogener elektrischer Felder, vor allem bei großflächigen Elektrolyseelektroden dar. Weiterhin problematisch ist die Übertragung des Stromes auf den zu bearbeitenden Elektrolyten, der beispielsweise in konzentrierter Form in wässriger Lösung vorliegen kann.

Zwar könnte man bei dem eingangs zitierten Stand der Technik meinen, daß durch die netzförmige Elektrodenstruktur ein weitgehend gleichmäßiger Stromübergang auf der gesamten Fläche der Netzelektrode bei insgesamt gleichmäßigen elektrischen Feldern und Potentiale möglich sein müßte. In der Praxis hat sich aber nunmehr gezeigt, daß dies vor allem im längeren Betrieb nicht aufrechtzuerhalten ist.

Durch vielfältigste Reaktionen zwischen Kunststoffelektrode und Elektrolyten wie im Inneren zwischen den leitfähigen, vor allem metallischen und versilberten Stromzuführungskabeln und dem Kunststoff selbst treten derart viele Reaktionen auf, was letztendlich zu einer ständigen Erhöhung der Widerstandswerte und zu einer völlig ungleichmäßigen Spannungsverteilung und ungleichmäßigen Stromdichtewerten führt.

Dabei entstehen im Bereich des Mittelleiters zu hohe Stromdichten, bis dies zum völligen Versagen führt, während die außenliegenden Elektrodenflächen wegen der dort herrschenden höheren Widerstände gar keine Arbeit leisteten. Vergleichbare Vorgänge entstehen bei flächenhaften Folienelektroden mit punktueller Stromversorgung.

Aufgabe der vorliegenden Erfindung ist es von daher, die Nachteile nach dem Stand der Technik zu vermeiden und eine leitfähige Kunststoffelektrode zu schaffen, die auch bei großflächiger Dimensionierung über ihre gesamte Fläche weitgehend ein gleiches Spannungspotential aufweist, und bei der eine weitgehend über die gesamte Fläche gleichmäßige Stromdichte bzw. -intensität gegenüber einem Elektrolyten aufrechterhalten werden kann.

Die Aufgabe wird erfindungsgemäß entsprechend den im kennzeichnenden Teil des Anspruches 1 angegebenen Merkmalen gelöst. Vorteilhafte Ausgestaltungen der Erfindung sind in den abhängigen Ansprüchen 2 bis 19 angegeben.

Bei der erfindungsgemäßen Kunststoffelektrode wird ein zum Stand der Technik völlig unterschiedlicher Weg eingeschlagen.

Während beim Stand der Technik die elektrischen Leitungen in der Kunststoffelektrode ohnehin erheblich besser leitend sind als Kunststoffmaterial der Elektrode selbst und darüber hinaus beispielsweise Strom- und Spannungsversorgungsleitungen zusätzlich nach dem Stand der Technik noch versilbert sein können, wird bei der vorliegenden Erfindung ein völlig umgekehrter Weg eingeschlagen. Erfindungsgemäß ist danach vorgesehen, daß die zumindest eine elektrische Leitung für die Kunststoffelektrode mit dieser nicht direkt und unmittelbar in Kontakt steht, sondern über zwischengeschaltete Widerstände. Der Widerstandswert soll dabei größer sein als derjenige der elektrischen Leitung wie aber auch der Widerstandswert des elektrisch leitenden Kunststoffmaterials der Kunststoffelektrode. Der höhere Widerstandswert der zwischengeschalteten Widerstände wirkt so als Isolationsschutz für die elektrischen Leitungen. Der Widerstand der elektrischen Kunststoffelektrode wirkt gegenüber der elektrischen Versorgungsleitung als "Vorfluter" und verteilt den Strom optimal auf die gesamte Fläche.

Insbesondere bei Anwendung der Kunststoffelektrode für die osmotische Trockenlegung von Mauerwerken wird für den Widerstand der elektrischen Kunststoffelektrode ein Widerstandswert benötigt, der vorzugsweise ca. 0,5-1 kΩ/m Länge der Elektroleitung ist, um den Übergangswiderstand zum Mauerwerk und Mörtel gering zu halten.

Obgleich natürlich bei einer beispielsweise bandförmigen Kunststoffelektrode die elektrische Anschlußleitung parallel geführt und in regelmäßigen oder unregelmäßigen Abständen Anschlußleitungen zwischen der elektrischen Versorgungsleitung und der Kunststoffelektrode vorgesehen sein können, in die die erwähnten Widerstände eingebaut sind, so ist in einer bevorzugten Ausführungsform die elektrische Leitung integriert in der Kunststoffelektrode eingebettet. Dazu ist aber vorgesehen, daß die elektrische Leitung mit zumindest vergleichsweise geringem Widerstandswert mit einem entsprechenden Hüllenleiter umgeben ist, mit der sie im elektrischen Kontakt steht. Der umgebende Hüllenleiter weist einen erheblich größeren Widerstandswert als der Widerstandswert des leitenden Kunststoffes und des elektrischen Leiters selbst auf.

Möglich ist auch, daß der Hüllenleiter als Widerstandsverbindung zu der elektrischen Leitung und dem elektrischen Kunststoffelektroden-Material in diskreten Abschnitten auf der elektrischen Zuführleitung ausgebildet ist, und daß die verbleibenden Ummantelungsbereiche des elektrischen Leiters mit einer Isolierschicht versehen sind.

Durch den Hüllenleiter mit erheblich größerem Widerstandswert als der Widerstandswert des leitenden Kunststoffelektroden-Materials wird gewährleistet, daß die Elektrode im Bereich des Hüllenleiters nur gering arbeitet und aktiv ist, so daß die eigentliche im Hüllenleiter angeordnete elektrische Leitung nicht überlastet wird.

Obgleich eine im mittleren Längsbereich vorgesehene elektrische Leitung zur Strom- und Spannungsversorgung ausreichend ist, können unterschiedliche Varianten verwirklicht werden, bei denen beispielsweise bei einer bandförmigen Elektrode jeweils außen die mit einem Hüllenleiter ummantelte elektrische Versorgungsleitung angeordnet ist. Aber auch zickzackförmig in der Elektrode oder gar doppelt zickzack-förmig ausgebildete elektrische Versorgungsleitungen sind möglich.

Die Querschnittsdicke kann unterschiedlich ausgebildet sein, ohne insbesondere im Bereich der elektrischen Leitung einen ausreichenden Leitungsquerschnitt vorzusehen. Darüber hinaus kann der elektrische Leiter an Stelle eines fadenförmigen Querschnittes aber auch bandförmig ausgebildet sein.

Als günstig erweist sich insbesondere eine Profilierung, beispielsweise im Querschnitt nach Art einer Zickzackanordnung, wodurch die Oberfläche insgesamt vergrößert werden kann.

Die erfindungsgemäße Kunststoffelektrode läßt sich besonders leicht unter Verwendung von extrudier- und/oder kalandrierfähigem Thermoplast herstellen. Bei dieser bandförmigen Struktur können zur Verbesserung der unmittelbaren Elektrodenfläche und zur besseren Verbindung und Anbringung am Mauerwerk großflächige Ausnehmungen und Ausstanzungen in der Kunststoffelektrode eingebracht sein.

Obgleich als elektrischer Leiter zur Strom- und Spannungsversorgung und der kunststoffelektrode ein metallischer Leiter verwandt werden kann, so werden bevorzugt ein elektrischer Leiter aus Karbon bzw. kohle verwandt. Denn die geringen Widerstände, wie beim Metall, bewirken Reaktionen an der Elektrode, die zu einer schnellen Passivierung führen. Der Übergangswiderstand wird unendlich groß, so daß die Elektrode dann nicht mehr arbeiten kann.

Als Hüllenleiter kommen alle jene Materialien in Betracht, in denen der Widerstand größer ist als derjenige des elektrischen Versorgungsleiters, wie aber auch des leitenden kunststoffelektroden-Materials. In einer bevorzugten Ausführungsform besteht der Hüllenleiter vom Grundsatz her aus dem gleichen Kunststoffmaterial wie das leitende Kunststoffmaterial der Kunststoffelektrode, allerdings mit dem Unterschied, daß im unmittelbaren Grenzbereich zur Spannungs- und Stromversorgungsleitung die Dichte des Materials, und/oder das Mischungsverhältnis in seinen Proportionen verändert oder aber zusätzliche Beimischungen zugegeben bzw. weggelassen werden, um dadurch den Widerstandswert deutlich zu erhöhen.

Weitere Vorteile, Einzelheiten und Merkmale der Erfindung ergeben sich nachfolgend aus den anhand von Zeichnungen dargestellten Ausführungsbeispielen. Dabei zeigen im einzelnen

- Figur 1:: eine schematische auszugsweise Draufsicht auf eine bandförmige Kunststoffelektrode;
- Figur 2:: eine schematische auszugsweise Draufsicht auf eine bandförmige Kunststoffelektrode mit integrierter elektrischer Versorgungsleitung;
- Figur 3:: eine schematische auszugsweise Querschnittdarstellung durch das Ausführungsbeispiel nach Figur 2;
- Figur 4:: ein alternatives Ausführungsbeispiel in Draufsicht;
- Figur 5-7:: drei weitere Ausführungsbeispiele in schematischer Draufsicht.

In Figur 1 ist ein erstes Ausführungsbeispiel einer leitenden Kunststoffelektrode gezeigt. Es handelt sich hier um eine bandförmige Kunststoffelektrode, beispielsweise mit einer Breite von 15 bis 30 cm. Zur Materialersparnis ist eine Vielzahl von Ausstanzungen 1 in die Kunststoffelektrode eingebracht, die abweichend von den kreisförmigen Durchtrittsöffnungen auch beliebige andere Formen aufweisen können. Diese Ausstanzungen 1 bieten Vorteile vor allem auch bei Verwendung der Kunststoffelektrode zum Trocknen von Mauerwerken, da die Elektroden dann beim Aufbringen des Putzes gut am Mauerwerk gehalten werden können. In anderen Einsatzfällen kann aber auf eine derartige Ausstanzung verzichtet werden, so daß eine vollflächige Kunststoffelektrode zum Einsatz gelangt.

Die Kunststoffelektrode besteht aus einem geeigneten leitenden Kunststoffmaterial. Eine der Strom- und Spannungsversorgung dienende Elektroleitung 3 ist im gezeigten Ausführungsbeispiel von der Kunststoffelektrode getrennt ausgebildet. In regelmäßigen Abständen sind über Widerstände 5 in Verbindungsleitungen 6 die Elektroleitung 3 mit dem leitenden Material der Kunststoffelektrode verbunden, die mit dem Bezugszeichen 7 versehen ist.

Für die Elektroleitung 3 wird in der Regel ein Material mit geringem Widerstand verwandt, um hier nur einen geringen Leistungsabfall zu haben. Bevorzugt werden nichtmetallische Leiter verwandt, beispielsweise bestehend aus Karbon bzw. Kohle oder aus Verwendung dieser Materialien.

Die möglichen Materialien für die elektrische Kunststoffelektrode 7 weisen in der Regel einen höheren Widerstandwert als die Elektroleitung 3 auf. Die Widerstände 5, über die die Kunststoffelektrode mit der Elektroleitung 3 elektrisch verbunden sind, sind so gewählt, daß deren Widerstand deutlich größer ist als der Widerstandswert der Elektroleitung 3 und auch größer ist als der Widerstandswert des Kunststoffmaterials der Kunststoffelektrode 7. Dadurch wirkt die Kunststoffelektrode gegenüber den Widerständen 5 und damit gegenüber der Elektroleitung 3 als Vorfluter, so daß über der gesamten Fläche der Kunststoffelektrode 7 der Strom und die Spannung optimal gleichmäßig verteilt werden. Dabei kann der Widerstandswert des Kunststoffmaterials der Kunststoffelektrode 7 durchaus Werte von vorzugsweise 0,5 kΩ/m bis 1 kΩ/m Länge der Elektroleitung aufweisen.

Nachfolgend wird auf die Figuren 2 und 3 Bezug genommen, die ein bevorzugtes Ausführungsbeispiel zeigen. Diese Ausführungsform ist die der Strom- und Spannungsversorgung dienende Elektroleitung 3 integriert in der Kunststoffelektrode 7 in deren Mittellängsbereich angeordnet. Wie sich insbesondere aus der Querschnittsdarstellung gemäß Figur 3 ergibt (die Querschnittdarstellung ist unter Weglassung der Ausstanzungen 1 dargestellt), ist hier die Elektroleitung 3 mit einem Hüllenleiter umgeben, der von der Funktion her den Widerständen 5 entspricht. Mit anderen Worten ist die Elektroleitung 3 trotz der integrierten Anordnung nur über den, den Widerstand 5 darstellenden Hüllenleiter mit dem eigentlichen Material der Kunststoffelektrode 7 verbunden. Da auch hier der Widerstandswert des Hüllenleiters 5 deutlich über dem Widerstandswert der Kunststoffelektrode 7 bzw. der Elektroleitung 3 liegt. werden die bevorzugten und überraschenden Eigenschaften der Kunststoffelektrode erzielt. Um einen ausreichenden Querschnitt für die Elektroleitung 3 zu gewährleisten, kann diese wie im Ausführungsbeispiel gezeigt, nicht nur einen fadenförmigen, sondern auch einen bandförmigen Querschnitt aufweisen.

Zur Erzielung einer möglichst großen Oberfläche kann die Kunststoffelektrode 7 zudem profiliert sein. Im gezeigten Ausführungsbeispiel ist sie im Querschnitt zickzackförmig gebildet, wodurch sich die Oberfläche gegenüber einer ebenen bandförmigen Elektrode mit gleichen Außenabmessungen um 41% erhöht. Diese Erhöhung der Stromübergangsfläche schlägt sich positiv beim Einsatz der Elektrode nieder. Zudem wird neben den Ausstanzungen 1 auch noch durch diese Profilierung die Haftfähigkeit einer derartigen Elektrode insbesondere bei Verwendung zur Trocknung von Mauerwerken verbessert, da der Mörtel 9 ander Elektrode besser angreifen kann und auch bei Temperaturschwankungen die Haftfähigkeit langfristig aufrecht erhält. Dazu ist bevorzugt die Riffelung, 11 in Längsrichtung der Elektrode eingebracht.

Wie aus dem Beispiel auch ersichtlich ist, kann die Kunststoffelektrode insbesondere im Bereich der Elektroleitung 3 auch mit einer zur sonstigen Dicke unterschiedlichen Dicke ausgebildet sein. Beispielsweise kann die Dicke der Kunststoffelektrode 0,05 bis 2 mm, vorzugsweise beispielsweise 1 mm aufweisen. Im Bereich der Stromzuführungsleitung 3 kann die Dicke ohne weiteres auch das 2- bis 5fache der ansonsten üblichen Dicke betragen, beispielsweise 3 bis 4 mm.

Durch die unterschiedliche Dickenwahl kann in bestimmten Bereichen auch der Widerstand und damit ein gewünschter Potentialverlauf erzeugt werden. Dabei könnte beispielsweise die Dicke im Abstand von der Elektroleitung 3 leicht zunehmen.

Als Material für die Kunststoffelektrode wird bevorzugt Kunststoffmaterial verwandt, das extrudier- und/oder kalandrierfähig ist. In diesem Falle kann die Elektroleitung 3 in einem Extrudiervorgang mit dem thermoplastischen Material gemeinsam zur Kunststoffelektrode verarbeitet werden. Die gewünschte Querschnittsform bei der Kunststoffelektrode kann durch Kalandrieren ebenfalls erzeugt werden.

Die Ausführungsbeispiele gemäß den Figuren 4 bis 7 sollen nur schematisch zeigen, daß auch mehrere Elektroleitungen 3 mit den entsprechenden, den erhöhten Widerstandswert darstellenden Hüllenleitern 5 vorgesehen sein können. Darüber hinaus können die elektrischen Leitungen 3 mit dem sie umgebenden Widerstands-Hüllenleiter auch von einer Geraden abweichend verlegt sein.

Bei dem Ausführungsbeispiel nach Figur 5 sind die beiden Stromzuführungsleitungen 3 zickzackförmig nebeneinander liegend angeordnet. Dies kann in dem einen oder anderen Fall zu verbesserten Ergebnissen führen.

Bei dem Ausführungsbeispiel nach Figur 6 sind die beiden Elektroleitungen 3 kreuzweise überschneidend angeordnet. Ebenso können noch weitere kreuzförmig bzw. netzförmig sich überschneidende Elektroleitungen 3 in der Kunststoffmasse vorgesehen sein.

Bei dem Ausführungsbeispiel nach Figur 7 sind die Vielzahl quer zur Längsrichtung der bandförmigen Elektrode verlaufenden Elektroleitungen 3 im Inneren des Kunststoffmaterials ausgebildet, die bei diesem Ausführungsbeispiel jeweils mit am Außenrand in Längsrichtung verlaufenden Elektroleitung 3 fest verbunden sind. Eine in Längsrichtung verlaufende Elektroleitung 3 als Stammleitung genügt allerdings. Natürlich sind alle Elektroleitungen 3 mit der erwähnten den höheren Widerstandswert aufweisenden Hüllenleitung 5 ummantelt. Die Hüllenleiter 5 mit höherem Widerstand sind in den Fig. 5 bis 7 nicht dargestellt. Obgleich für die Elektroleitung 3 auch metallische Leiter grundsätzlich oder zumindest rein theoretisch in Frage kommen, so werden zur Vermeidung von Passivierungseffekten grundsätzlich Elektroleitungen 3 aus nichtmetallischen Materialien bevorzugt. In Frage kommen beispielsweise Leiter, die unter Verwendung von Karbon bzw. Kohle hergestellt sind.

Als Kunststoffmaterial können unterschiedlich leitende Materialien verwandt werden. Sie sollten bevorzugt extrusions-und/oder kalandrierfähig sein. In der Praxis hat sich ein Kunststoff-Elektrodenmaterial als günstig erwiesen, das aus zwei Komponenten A und B besteht, wobei A ein thermoplastischer makromolekularer Werkstoff ist, und B entweder eine Mischung aus
a) einem die elektrische Leitfähigkeit vermittelnden nichtmetallischen Stoff und
b) einem Zusatz, der durch Oxydation oder Reduktion ein stabiles elektrochemisches Potential aufbauen kann,

oder einem nichtmetallischen Stoff sein kann, der Leitfähigkeit und Fähigkeit zum Aufbau eines elektrochemischen Potentials zugleich zur Verfügung stellt. Soweit wird auf den Offenbarungsgehalt der Patentanmeldung P 3610388 im vollen Umfange Bezug genommen.

Die Widerstände bzw. vor allem der, die eigentliche Elektroleitung 3 umgebende Hüllenleiter 5 kann ebenfalls aus Materialien bestehen, die den gewünschten höheren Widerstandswert aufweisen. Bevorzugt wird aber ein Material oder eine Gruppe von Materialien, die aus einer nichtmetallischen bzw. überwiegend nichtmetallischen Zusammensetzung gebildet sind. Möglich ist ein Kunststoffmaterial, das vom Prinzip her und vom Grundaufbau identisch ist zu dem Material der eigentlichen leitenden Kunststoffelektrode, bei dem jedoch die Dichte, die Dicke und/oder das Mischungsverhältnis und/oder die Beimischung so geändert sind, daß sich die Widerstandswerte gegenüber dem eigentlichen Kunststoffmaterial der Kunststoffelektrode 7 deutlich erhöhen.

## Patentansprüche

1. Kunststoffelektrode, bestehend aus leitendem Kunststoff mit einer Elektroleitung zur Strom- und Spannungsversorgung, **dadurch gekennzeichnet,** daß die Elektroleitung (3) die vorzugsweise einen gegenüber dem leitenden Kunststoffmaterial der Kunststoffelektrode (7) geringeren Widerstandswert aufweist unter Zwischenschaltung einer Widerstandsverbindung (5) mit dem Material der Kunststoffelektrode (7) leitend verbunden ist, wobei der Widerstand der Widerstandsverbindung größer als der Widerstand der Elektroleitung (3) und auch größer als der Widerstand des Kunststoffmaterials der Kunststoffelektrode (7) ist.

2. Kunststoffelektrode nach Anspruch 1, **dadurch gekennzeichnet,**daß die Elektroleitung (3) von der eigentlichen Kunststoffelektrode (7) getrennt geführt ist, wobei die Widerstands verbindung zwischen der Elektroleitung (3) und dem Kunststoffmaterial der Kunststoffelektrode (7) aus mehreren im Abstand angeordneten, Widerstände enthaltenden Verbindungsleitungen (6) besteht, die von der Elektroleitung (3) abzweigen und zum Material der Kunststoffelektrode (7) führen.

3. Kunststoffelektrode nach Anspruch 1, **dadurch gekennzeichnet,** daß die zumindest eine Elektroleitung (3) integriert in der Kunststoffelektrode (7) angeordnet ist und von einem die Widerstandsverbindung (5) bildenden Hüllenleiter umgeben ist, mit dem sie in elektrischem Kontakt steht, wobei der Hüllenleiter von dem Kunststoffmaterial der Kunststoffelektrode (7) zumindest in einem Teilumfangsbereich umgeben ist.

4. Kunststoffelektrode nach Anspruch 1 oder 3, **dadurch gekennzeichnet,** daß der die Widerstandsverbindung zwischen der Elektroleitung (3) und dem Material der Kunststoffelektrode (7) herstellende Hüllenleiter als Widerstandsverbindung (5) auf der Elektroleitung (3) in diskreten Abständen flächenhaft ausgebildet ist, und daß der Elektroleiter (3) in dem verbleibenden Umfangsbereich zum Kunststoffmaterial der Kunststoffelektrode (7) isoliert ist.

5. Kunststoffelektrode nach einem der Ansprüche 1 bis 4, **dadurch gekennzeichnet,** daß die Elektroleitung (3) bandförmige Struktur aufweist.

6. Kunststoffelektrode nach einem der Ansprüche 1 bis 5, **dadurch gekennzeichnet,** daß die Materialdicke der Kunststoffelektrode (7) im Querschnitt zu der Elektroleitung (3) bzw. zur Längserstreckung der Kunststoffelektrode (7) unterschiedlich ist.

7. Kunststoffelektrode nach einem der Ansprüche 1 bis 6, **dadurch gekennzeichnet,** daß die Dicke bzw. Höhe der Kunststoffelektrode zumindest im Bereich der Elektroleitung (3) größer ist als in anderen Bereichen der Kunststoffelektrode (7).

8. Kunststoffelektrode nach einem der Ansprüche 1 bis 7, **dadurch gekennzeichnet,** daß die Kunststoffelektrode (7) in ihrer Dicke profiliert ist.

9. Kunststoffelektrode nach einem der Ansprüche 1 bis 8, **dadurch gekennzeichnet,** daß die Kunststoffelektrode zur Erzielung einer Oberflächen- und damit Stromübergangsflächenvergrößerung mit Rillen (11) versehen ist.

10. Kunststoffelektrode nach Anspruch 9, **dadurch gekennzeichnet,** daß die Riffelungen (11) in Längsrichtung der Elektrode ausgerichtet sind.

11. Kunststoffelektrode nach einem der Ansprüche 1 bis 10, **dadurch gekennzeichnet,** daß die Kunststoffelektrode eine band- bzw. folienartige form aufweist.

12. Kunststoffelektrode nach Anspruch 11, **dadurch gekennzeichnet,** daß in ihr eine Vielzahl von Ausnehmungen (1) eingebracht sind.

13. Kunststoffelektrode nach einem der Ansprüche 1 bis 12, **dadurch gekennzeichnet,** daß eine oder mehrere Elektroleitungen (9) in Längs-, Quer- und/oder in Diagonalrichtung oder kreuzweise, mäander- oder wellenförmig im Material der Kunststoffelektrode vorgesehen sind, wobei die Elektroleitung (9) jeweils mit einer einen höheren Widerstand aufweisenden Widerstandsverbindung (5) nach Art eines Hüllenleiters umgeben ist.

14. Kunststoffelektrode nach einem der Ansprüche 1 bis 13, **dadurch gekennzeichnet,** daß der Widerstand, dessen Widerstandsverbindung (5) vorzugweise in Form des Hüllenleiters ausgebildet ist größer oder gleich ist zumindest 1 kΩ/m, Länge der Elektroleitung, vorzugsweise 2 kΩ/m.

15. Kunststoffelektrode nach einem der Ansprüche 1 bis 14, **dadurch gekennzeichnet,** daß der Widerstand des Elektroleitung (3) weniger als 0,3 bis 0,5 Ω/m Länge der Elektroleitung beträgt.

16. Kunststoffelektrode nach einem der Ansprüche 1 bis 15, **dadurch gekennzeichnet,** daß der Widerstand des Kunststoffmaterials der Kunststoffelektrode (7) ca. 0,5 bis 1 kΩ/m Länge der Elektroleitung beträgt.

17. Kunststoffelektrode nach einem der Ansprüche 1 bis 16, **dadurch gekennzeichnet,** daß als Elektroleiter im Inneren des die Widerstandsverbindung (5) herstellenden Hüllenleiter Kohle- bzw. Carbonfäden vorgesehen sind.

18. Kunststoffelektrode nach einem der Ansprüche 1 bis 17, **dadurch gekennzeichnet,** daß die Differenz der Widerstände zwischen der Widerstandsverbindung (Hüllenleiter 5) zum leitenden Kunststoffmaterial der Elektrode 0,5 bis 1,5 kΩ/m, vorzugsweise 0,8 bis 1,2 kΩ/m, etwa um 1 kΩ/m Länge der Elektroleitung beträgt.

19. Kunststoffelektrode nach einem der Ansprüche 1 bis 18, **dadurch gekennzeichnet,** daß das Material des Hüllenleiters für die Widerstandsverbindung (5) im wesentlichen dem leitenden Kunststoffmaterial der Kunststoffelektrode (7) entspricht, sich jedoch davon durch eine unterschiedliche Dichte, Dicke, ein unterschiedliches Mischungsverhältnis und/oder unterschiedliche Beimischungen derart unterscheidet, daß der Hüllenleiter eine gegenüber dem Kunststoffmaterial der Kunststoffelektrode (7) höheren Widerstandswert aufweist.

## Claims

1. Plastic electrode, consisting of conducting plastic having an electrical lead to the current and voltage supply, characterised in that the electrical lead (3), which has a lower resistance value than the conducting plastic material of the plastic electrode (7), is conductively connected to the material of the plastic electrode (7) with the insertion of a resistance connection (5), the resistance of the resistance connection being greater than the resistance of the electrical lead (3) and also greater than the resistance of the plastic material of the plastic electrode (7).

2. Plastic electrode according to Claim 1, characterised in that the electrical lead (3) is kept separate from the actual plastic electrode (7), the resistance connection between the electrical lead (3) and the plastic material of the plastic electrode (7) consisting of a plurality of connecting leads (6) which are disposed at an interval and contain resistors and which branch off from the electrical lead (3) and lead to the material of the plastic electrode (7).

3. Plastic electrode according to Claim 1, characterised in that the at least one electrical lead (3) is disposed so as to be integrated in the plastic electrode (7) and is surrounded by a sheath-type conductor which forms the resistance connection (5) and with which it is in electrical contact, the sheath-type conductor being surrounded by the plastic material of the plastic electrode (7) at least in a fractional circumferential region.

4. Plastic electrode according to Claim 1 or 3, characterised in that the sheath-type conductor which produces the resistance connection between the electrical lead (3) and the material of the plastic electrode (7) is constructed at discrete intervals in a two-dimensional manner as resistance connection (5) on the electrical lead (3), and in that the electrical conductor (3) is insulated from the plastic material of the plastic electrode (7) in the remaining circumferential region.

5. Plastic electrode according to one of Claims 1 to 4, characterised in that the electrical lead (3) has a strip-type structure.

6. Plastic electrode according to one of Claim 1 to 5, characterised in that the material thickness of the plastic electrode (7) is different in cross-section from the electrical lead (3) or from the longitudinal extension of the plastic electrode (7).

7. Plastic electrode according to one of Claims 1 to 6, characterised in that the thickness or height of the plastic electrode is greater at least in the region of the electrical lead (3) than in other regions of the plastic electrode (7).

8. Plastic electrode according to one of Claims 1 to 7, characterised in that the thickness of the plastic electrode (7) is profiled.

9. Plastic electrode according to one of Claims 1 to 8, characterised in that the plastic electrode is provided with grooves (11) to achieve an increase in surface and, consequently, current transfer area.

10. Plastic electrode according to Claim 9, characterised in that the groovings (11) are directed in the longitudinal direction of the electrode.

11. Plastic electrode according to one of Claims 1 to 10, characterised in that the plastic electrode has a strip-type or sheet-type form.

12. Plastic electrode according to Claim 11, characterised in that a multiplicity of cutouts (1) is provided in it.

13. Plastic electrode according to one of Claims 1 to 12, characterised in that one or more electrical leads (3) are provided in the material of the plastic electrode in the longitudinal, transverse and/or diagonal direction or in crosswise, meandering or undulating fashion, the electrical lead (3) being surrounded in each case after the fashion or a sheath-type conductor by a resistance connection (5) having a higher resistance.

14. Plastic electrode according to one of Claims 1 to 13, characterised in that the resistance, whose resistance connection (5) is preferably constructed in the form of a sheath-type conductor, is greater or equal to at least 1 kΩ/m of the length of the electrical lead, preferably 2 kΩ/m.

15. Plastic electrode according to one of Claims 1 to 14, characterised in that the resistance of the electrical lead (3) is less than 0.3 to 0.5 Ω/m of the length of the electrical lead.

16. Plastic electrode according to one of Claims 1 to 15, characterised in that the resistance of the plastic material of the plastic electrode (7) is approximately 0.5 to 1 kΩ/m of the length of the electrical lead.

17. Plastic electrode according to one of Claims 1 to 16, characterised in that charcoal or carbon fibres are provided as electrical conductor in the interior of the sheath-type conductor producing the resistance connection (5).

18. Plastic electrode according to one of Claims 1 to 17, characterised in that the difference in the resistances between the resistance connection (sheath-type conductor 5) with respect to the conducting plastic material of the electrode is 0.5 to 1.5 kΩ/m, preferably 0.8 to 1.2 kΩ/m, for instance around 1 kΩ/m of the length of the electrical lead.

19. Plastic electrode according to one of Claims 1 to 18, characterised in that the material of the sheath-type conductor for the resistance connection (5) essentially corresponds to the conducting plastic material of the plastic electrode (7) but differs therefrom by a different density, thickness, a different mixing ratio and/or different additives, in such a way that the sheath-type conductor has a higher resistance value than the plastic material of the plastic electrode (7).

## Revendications

1. Electrode en matière plastique constituée de matière plastique conductrice avec un conducteur électrique pour l'alimentation en courant et en tension, caractérisée en ce que le conducteur électrique (3), qui présente une plus faible résistance que la matière plastique conductrice de l'électrode en matière plastique (7), est connecté électriquement au matériau de l'électrode en matière plastique (7) avec interposition d'une liaison à résistance (5), tandis que la résistance de la liaison à résistance est supérieure à la résistance du conducteur électrique (3) et également supérieure à la résistance de la matière plastique de l'électrode en matière plastique (7).

2. Electrode en matière plastique selon la revendication 1, caractérisée en ce que le conducteur électrique (3) est disposé séparément par rapport à l'électrode en matière plastique (7) proprement dite tandis que la liaison à résistance entre le conducteur électrique (3) et la matière plastique de l'électrode en matière plastique (7) est constituée de plusieurs conducteurs de liaison (6) contenant des résistances disposées à une certaine distance, qui partent du conducteur électrique (3) et arrivent au matériau de l'électrode en matière plastique (7).

3. Electrode en matière plastique selon la revendication 1, caractérisée en ce qu'au moins un conducteur électrique (3) est intégré à l'électrode en matière plastique (7) et est entouré d'un conducteur-enveloppe constituant la liaison à résistance (5) avec lequel elle est en contact électrique, tandis que le conducteur-enveloppe est entouré, au moins dans une zone partielle de sa périphérie, par la matière plastique de l'électrode en matière plastique (7).

4. Electrode en matière plastique selon la revendication 1 ou 3, caractérisée en ce que la liaison à résistance entre le conducteur électrique (3) et le matériau des conducteurs-enveloppes constituant l'électrode en matière plastique (7) est disposée comme liaison à résistance (5) sur le conducteur électrique (3) à plat et à des distances discrètes et que le conducteur électrique (3) est isolé dans la zone périphérique restante par rapport à la matière plastique de l'électrode en matière plastique (7).

5. Electrode en matière plastique selon l'une des revendications 1 à 4, caractérisée en ce que le conducteur électrique (3) présente une structure en forme de bande.

6. Electrode en matière plastique selon l'une des revendications 1 à 5, caractérisée en ce que l'épaisseur du matériau de l'électrode en matière plastique (7) a une section différente par rapport au conducteur électrique (3) et à l'extension longitudinale de l'électrode en matière plastique (7).

7. Electrode en matière plastique selon l'une des revendications 1 à 6, caractérisée en ce que l'épaisseur ou la hauteur de l'électrode en matière plastique est plus grande, au moins dans la zone du conducteur électrique (3), que dans les autres zones de l'électrode en matière plastique (7).

8. Electrode en matière plastique selon l'une des revendications 1 à 7, caractérisée en ce que l'électrode en matière plastique (7) a une épaisseur profilée.

9. Electrode en matière plastique selon l'une des revendications 1 à 8, caractérisée en ce que l'électrode en matière plastique est pourvue de rainures (11) pour obtenir une augmentation de la surface et donc de la transmission de courant.

10. Electrode en matière plastique selon la revendication 9, caractérisée en ce que le rainurage (11) est orienté dans la direction longitudinale de l'électrode.

11. Electrode en matière plastique selon l'une des revendications 1 à 10, caractérisée en ce que l'électrode en matière plastique présente une forme en bande ou en feuille.

12. Electrode en matière plastique selon la revendication 11, caractérisée en ce qu'un grand nombre de cavités (1) y sont pratiquées.

13. Electrode en matière plastique selon l'une des revendications 1 à 12, caractérisée en ce qu'un ou plusieurs conducteurs électriques (3) sont prévus dans le matériau de l'électrode en matière plastique, en direction longitudinale, transversale et/ou diagonale ou en forme de croix, de méandres ou d'ondulations,tandis que le conducteur électrique (3) est entouré par une liaison à résistance (5) présentant une résistance supérieure, à la manière d'un conducteur-enveloppe.

14. Electrode en matière plastique selon l'une des revendications 1 à 13, caractérisée en ce que la résistance dont la liaison à résistance (5) est disposée de préférence sous forme d'un conducteur-enveloppe est supérieure ou égale à au moins un kΩ/m de longueur du conducteur électrique et de préférence à 2 kΩ/m.

15. Electrode en matière plastique selon l'une des revendications 1 à 14, caractérisée en ce que la résistance du conducteur électrique (3) est inférieure à 0,3 à 0,5 ohm/m de longueur du conducteur électrique.

16. Electrode en matière plastique selon l'une des revendications 1 à 15, caractérisée en ce que la résistance de la matière plastique de l'électrode en matière plastique (7) est approximativement égale à 0,5 à 1 kΩ/m de longueur du conducteur-électrique.

17. Electrode en matière plastique selon l'une des revendications 1 à 10, caractérisée en ce que des fibres de charbon ou de carbone sont prévues comme conducteur électrique à l'intérieur du conducteur-enveloppe constituant la liaison à résistance (5).

18. Electrode en matière plastique selon l'une des revendications 1 à 17, caractérisée en ce que la différence des résistances entre la liaison à résistance (conducteur-enveloppe (5)) et la matière plastique conductrice de l'électrode est égale à 0,5 à 1,5 kΩ/m et de préférence à 0,8 à 1,2 kΩ/m et est approximativement égale à 1 kΩ/m de longueur du conducteur électrique.

19. Electrode en matière plastique selon l'une des revendications 1 à 18, caractérisée en ce que le matériau du conducteur-enveloppe pour la liaison à résistance (5) correspond essentiellement à la matière plastique de l'électrode en matière plastique (7) mais en diffère néanmoins par des différences de densité, d'épaisseur, un rapport de mélange différent et/ou des additifs différents, de façon à ce que le conducteur-enveloppe présente une valeur de résistance supérieure à celle de la matière plastique de l'électrode en matière plastique (7).
